# EUROPÄISCHE PATENTSCHRIFT

(11) **EP 0 292 789 B1**
(45) Veröffentlichungstag und Bekanntmachung des Hinweises auf die Patenterteilung: **21.11.1991**
(21) Anmeldenummer: 88107595.6
(22) Anmeldetag: 11.05.1988
(51) Int. Cl.: E05F 1/10

(54) **Dachfenster**
Roof window
Lucarne

(30) Priorität: 28.05.1987 DE 3718040
(43) Veröffentlichungstag der Anmeldung: 30.11.1988
(73) Patentinhaber: ROTO FRANK Aktiengesellschaft, 70745 Leinfelden-Echterdingen (DE)
(72) Erfinder: Frank, Wilhelm, D-7022 Leinfelden-Echterdingen (DE)

(56) Entgegenhaltungen:
- CA-A- 955 708
- CH-A- 132 249
- DE-A- 3 143 318
- DE-C- 2 422 570
- FR-A- 2 335 136
- FR-A- 2 335 136
- FR-A- 2 581 119
- FR-A- 2 581 119
- Prospekt "PW 40-1, 09/84 BN ROTO

## Beschreibung

Die Erfindung betrifft ein Dachfenster mit Futterkasten, Flügel und Gewichtsausgleichsvorrichtung, die von mindestens einer Gasfeder gebildet ist, welche mit einem vom Lager für das Auge der Kolbenstange der Gasfeder gebildeten Ende am Futterkasten und mit dem anderen vom Lager des Zylinders der Gasfeder gebildeten Ende am Flügel jeweils gelenkig befestigt ist, wobei der Flügel nach seiner Entriegelung vom Futterkasten unter dem Einfluß der Gasfeder weitgehend selbsttätig geöffnet wird und bei vollem Ausfahrhub der Kolbenstange aus dem Zylinder der Gasfeder der Flügel in eine Notöffnungsstellung gebracht ist, in welcher die Öffnung des Futterkastns vom Flügel freigegeben ist.

Bei derartigen, als Notausstieg bzw. Dachausstieg benutzbaren Dachfenstern, die aus dem "ROTO" -Prospekt PW 40-1,09/84BN, dem die in dem Oberbegriff des Anspruchs 1 angegebenen Merkmale entnehmen sind, vorbekannt sind, wird die Gewichtsausgleichsvorrichtung von Gasfedern gebildet, die einen langen Ausfahrhub der Kolbenstange aus dem Zylinder der Gasfeder aufweisen, damit in der Öffnungsstellung des Flügels die Öffnung des Futterkastens weitgehend vom Flügel freigegeben wird. In der Notöffnungsstellung beträgt der Winkel zwischen geöffnetem Flügel und der Ebene des Futterkastens meist über 90°. Der Flügel ist dabei über Scharniere an einem Horizontalholm des Futterkastens als Klappflügel bzw. über Scharniere an einem Längsholm des Futterkastens als Drehflügel ausgebildet.

Die Gasfeder kann bei einem Dachfenster mit einem als Klapp- bzw. Drehflügel ausgestalteten Flügel unmittelbar am Rahmen des Flügels oder mittelbar am Flügel befestigt sein, nämlich an einer den Flügelrahmen übergreifenden Abdeckung. Ist der Flügel mittels eines Hilfsrahmens mit dem Futterkasten verbunden, kann die Gasfeder auf den Hilfsrahmen wirken, so daß bei einer Festlegung des Flügels am Hilfsrahmen der Flügel als Klappflügel geöffnet wird und nach einer Lösung der Festlegung des Flügels am Hilfsrahmen um eine nahe dem freien Ende des Hilfsrahmens angeordnete Horizontalachse schwinggeöffnet werden kann. Ein derartiges Dachfenster ist aus dem DE-C 24 22 570 bekannt.

Bei den gebräuchlichen Dachfenstern, wie sie für bewohnte Dachräume bevorzugt werden, ist die Öffnungsweite des Flügels bei Klappflügeln begrenzt und bei Klapp-Schwingflügeln ragt der schwinggeöffnete Flügel in die Öffnung des Futterkastens hinein und beschränkt dadurch die lichte Durchgangsweite des Futterkastens.

Bei den Dachfenstern, die einen Zugang zur Dachfläche erlauben, beispielsweise für den Kaminkehrer oder im Notfall, ist die Öffnungsweite des Flügels zu groß, um diese als Wohndachfenster benutzen zu können, da damit für Lüftungs- oder Aussichtszwecke keine geringeren Öffnungswinkol des Flügels eingestellt werden können, die insbesondere auch sturmfest sein sollten.

Die Aufgabe der vorliegenden Erfindung besteht darin, ein Dachfenster zu schaffen, das sowohl als Wohndachfenster als auch als Notausstieg benutzbar ist, wobei als Standardöffnung des Flügels eine wohndachfenstergerechte Aussichtsöffnung vorliegend ist, die ohne größeren Aufwand in eine Notöffnungsstellung umwandelbar ist.

Diese Aufgabe wird bei einem gattungsgemäßen Dachfenster dadurch gelöst, daß der Zylinder der Gasfeder mit einer als Fixiereinrichtung auf die Gasfeder einwirkenden Hülse versehen ist, an der eine mit einer Fangnase Versehene Klinke schwenkbar gelagert ist und daß die Fangnase hinter einen am Futterkasten befestigten Anschlag zur Begrenzung des Ausfahrhubs der Kolbenstange bei gegenüber dem Futterkasten unverriegeltem Zustand des Flügels bringbar ist.

Zufolge der Anwendung einer im wesentlichen aus Hülse mit Klinke bestehenden Fixiereinrichtung kann der Ausfahrhub der Kolbenstange der Gasfeder begrenzt werden. Durch eine Kupplung der Klinke der mit dem Zylinder der Gasfeder verbundenen Hülse mit einem futterkastenseitigen Anschlag wird der Abstand zwischen der Hülse und damit dem Zylinder der Gasfeder und dem futterkastenseitigen Anschlag fixiert und damit die Ausstellöffnung des Flügels auf einen bei einem Wohndachfenster üblichen Öffnungswinkel beschränkt. Es wird somit der volle, für die Erreichung der Notöffnungsstellung des Flügels erforderliche Ausfahrhub in einen Teilausfahrhub für die übliche Aussichtsöffnungsweite eines Wohndachfensters unterteilt, so daß der Öffnungswinkel zwischen Flügel und Futterkasten ca. 30° bis 45° betragen kann. Das Dachfenster ist damit als Wohndachfenster geeignet. Nur im Falle des Erforderlichwerdens eines Zutritts zur Dachfläche ist die Fixiereinrichtung durch Abheben der Fangnase der Klinke vom futterkastenseitigen Anschlag zu lösen, wodurch sich der Flügel dann in die Notöffnungsstellung bewegt. Nach erneuter Begrenzung des Ausfahrhubs der Kolbenstange mittels der Fixiereinrichtung ist dann die Öffnungsbegrenzung des Flügels wieder gegeben. Die Fixiereinrichtung ist mit der Gasfeder vereinigt, so daß gleichzeitig mit dem Anbringen der Gasfeder auch die Fixiereinrichtung am Dachfenster angebracht ist.

Um eine selbsttätige Kupplung der Fangnase der Klinke mit dem Anschlag zu erhalten, wird in zweckmäßiger Weise die Schwenkachse für die Klinke in dem dem Flügel zugewendeten Bereich der Hülse angeordnet und die Klinke ist im wesentlichen parallel zur Kolbenstange und oberhalb der Kolbenstange in der durch die Längsachse der Kolbenstange sich erstreckenden, senkrecht zur Fensterebene ausgericheteten Ebene angeordnet. Die sich oberhalb der Kolbenstange befindliche Klinke gelangt unter dem Einfluß ihres Eigengewichts in die Kupplungsstellung. Ausgehend von der Verschlußstellung des Fensters befindet sich damit die Klinke beim Öffnen des Flügels stets in der Kupplungsbereitschaftsstellung und der Flügel ist nur bis zu einem Teil des möglichen Öffnungswinkels des Flügels durch ein Hintergreifen der Fangnase der Klinke hinter den futterkastenseitigen Anschlag öffnenbar. In der Kupplungsbereitschaftsstellung liegt die Klinke auf dem Auge der Kolbenstange bzw. auf der Kolbenstange auf und die Fangnase ist noch im Abstand zum flügelseitigen Anschlag. Mit zunehmender Öffnungsweite des Flügels verringert sich der Abstand der Fangnase vom Anschlag, und wenn die Fangnase am futterkastenseitigen Anschlag zur Anlage gelangt, ist die Flügelöffnungsweite begrenzt.

Damit die Flügelöffnungsweite in der Aussichtsstellung nach Art eines Wohndachfensters zur Anpassung an gegebene Dachneigungen usw. variiert werden kann, ist es vorteilhaft, daß die die Klinke tragende Hülse längeneinstellbar auf dem Zylinder der Gasfeder befestigt ist. Durch ein Verschieben der Hülse auf dem Zylinder in Richtung auf den Flügel wird die Öffnungsweite des Flügels verringert und durch ein Verschieben der Hülse in Richtung auf den Futterkasten ergibt sich eine Vergrößerung der durch die Fangnase begrenzten Öffnungsweite des Flügels.

Diese Längeneinstellmöglichkeit wird in einfacher Weise dadurch erreicht, daß die Hülse mit einem Längsschlitz versehen und der Längsschlitz quer von einer Spannschraube durchgriffen ist, so daß durch ein Lösen der Spannschraube die Hülse bis zur gewünschten neuen Öffnungsstellung des Flügels verschoben werden und in dieser Lage durch Festklemmung der Hülse auf den Zylinder der Gasfeder durch Betätigen der Spannschraube erneut festgelegt werden kann.

Besonders bevorzugt wird es, daß der Anschlag für die Fangnase vom Auge der Kolbenstange bzw. von dem dem Auge zugeordneten Lager gebildet ist. Für die Fixiereinrichtung bedarf es dann keiner zusätzlichen loser Bauteile und keiner zusätzlichen Montageschritte, da die Fixiereinrichtung auf der Gasfeder baueinheitlich angeordnet ist und da das Lager für das Auge der Kolbenstange oder dessen Auge selbst den Anschlag bildet; der Anschlag somit von einem sowieso erforderlichen Teil mitgebildet ist.

Um den Flügel in die Notöffnungsstellung zu bringen, ist bei klappgeöffnetem Flügel die Fixiereinrichtung zu lösen, also die Fangnase außer Eingriff mit dem futterkastenseitigen Anschlag zu bringen, wodurch der volle Ausfahrhub der Gasfeder freigegeben ist. Diese Auflösung der Fixierstellung erfolgt ohne ein zusätzliches Hilfsmittel. Dabei liegt die Fangnase der Klinke unter dem Einfluß ihres Eigengewichtes oder unter der Einwirkung eines zusätzlichen Belastungsmittels, wie einer an der Klinke angreifenden Feder, auf der Kolbenstange an und gleitet diese entlang. Beim anschließenden erneuten Schließen des Flügels aus der Notöffnungsstellung heraus gleitet die Fangnase, aufliegend auf der Kolbenstange, wieder in Richtung auf ihren Anschlag. Da das Auge der Kolbenstange eine Verdickung gegenüber dem Durchmesser der Kolbenstange bildet, ist hier ein Absatz gegeben. Damit die Fangnase ohne Hemmung diesen Absatz überlaufen kann, ist es günstig, die Rückseite der Fangnase mit einer Auflaufschräge zu versehen.

Zur Erleichterung des Aushebens der Klinke aus der Fixierstellung, wenn sie mit ihrer Fangnase den futterkastenseitigen Anschlag hintergreift und in diesem Hintergriffzustand unter dem Druck der Gasfeder steht, ist es bevorzugt, die Klinke mit einem Griffansatz zu versehen, wodurch die Klinke leichter von Hand angreifbar ist von der Bedienungsperson.

Um die Reibung zwischen der Kolbenstange und der darauf anliegenden Fangnase zu verringern, ist es vorteilhaft, daß zumindest die Fangnase der Klinke mit einer Ummantelung aus Kunststoff ausgerüstet ist, um eine Beschädigung der Oberfläche der Kolbenstange zu vermeiden. Diese Ummantelung ergibt auch die Möglichkeit, den Schlag beim Auftreffen der Fangnase auf den futterkastenseitigen Anschlag zu dämpfen, beispielsweise durch eine Ummantelung aus einem elastischen Kunststoff. Auch kann durch eine Einfärbung der Ummantelung ein Signalzeichen gesetzt werden, um die Bedienungsperson auf die jeweilige Anordnung der Klinke aufmerksam zu machen bzw. auf ihre Betätigungsmöglichkeit.

Es ist bei einem Dachfenster, das mit Gasfedern als Gewichtsausgleichsvorrichtung versehen ist, üblich, jeweils an jeder Längsseite des Dachfensters je eine Gasfeder anzuordnen. In diesem Falle ist es bevorzugt, daß jede Gasfeder mit einer Klinke versehen ist und daß die beiden Klinken bewegungsschlüssig miteinander gekuppelt sind, so daß durch Betätigung nur einer der Klinken gleichzeitig beide Klinken aus der Fixierstellung ausgehoben werden, bzw. die Fangnasen gleichzeitig hinter den Anschlag eingedrückt werden.

Damit die Gasfedern bei geschlossener Stellung des Flügels vom Rauminnern her nicht sichtbar sind, ist es gebräuchlich, die Gasfedern in der Ebene der Längsholme des Futterkastens anzuordnen, also ein Lager für die Gasfeder auf der Stirnseite eines Längsholmes des Futterkastens zu befestigen. Die Gasfeder befindet sich in der Schließstellung des Flügels seitlich neben dem Flügelrahmen, abgedeckt durch eine Flügelabdeckung oder einen den Flügelrahmen gleichfalls übergreifenden Hilfsrahmen, der zusätzlich von einer Flügelabdeckung übergriffen sein kann. Die Flügelabdeckung ist dabei als Träger für das zweite Lager der Gasfeder benutzt. Die somit in der Ebene des Längsholmes des Futterkastens angebrachten Lager der Gasfeder besitzen keinen oder nur einen geringen Versatz der flügelseitigen zur futterkastenseitigen Lagerstelle, an welchen die Gasfedern angreifen. Es ist deshalb erforderlich, daß zu Beginn der Öffnungsbewegung des Flügels die Bedienungsperson einen großen Kraftaufwand auf den Flügel ausüben muß.

Zur Erleichterung der Öffnungsbewegung des Flügels bereits von Anfang an ist deshalb in bevorzugter Art nahe der horizontalen Klappachse des Flügels der Flügel mit einer mit der oberen Stirnseite des Längsholmes des Futterkastens zusammenwirkenden Druckfeder versehen. Die vorzugsweise als Schraubenfeder ausgebildete Druckfeder ist bei geschlossenem Flügel vorgespannt, so daß beim Entriegeln des geschlossenen Flügels durch die Federkraft der Druckfeder der Flügel so weit vom Futterkasten abgehoben wird, bis die Kraft der Gasfeder dann anschließend die weitere Öffnungsbewegung des Flügels unterstützt bzw. übernimmt. Die Druckfeder wird somit als Hilfsgewichtsausgleichsvorrichtung benutzt.

Es ist dabei günstig, daß auf der Stirnseite des Futterkastens eine Druckplatte als Abstützfläche für die Druckfeder befestigt ist.

Weitere zweckmäßige Ausbildungen des Dachfensters sind Gegenstand der abhängigen Ansprüche 12 - 14.

Weitere Vorteile und Einzelheiten ergeben sich aus den Figuren, die eine bevorzugte Lösungsform darstellen. Es zeigen:
- Fig. 1: eine Ansicht eines Dachfensters in Einbaulage bei geöffnetem Flügel, wobei die Gewichtsausgleichsvorrichtung von Gasfedern gebildet ist,
- Fig. 2: in vergrößertem Maßstab die mit der Gasfeder der Fig. 1 verbundene Fixiereinrichtung,
- Fig. 3: einen Schnitt III-III durch Fig. 2 und
- Fig. 4: in vergrößertem Maßstab die Anordnung der Druckfeder bei geöffnetem Flügel.

Das Dachfenster der Fig. 1 besteht aus einem Futterkasten 1, an dem ein Flügel 2 unter Zwischenschaltung eines Hilfsrahmens 3 angelenkt ist. Als Gewichtsausgleichsvorrichtung 4 dient eine Gasfeder 5, die durch eine Druckfeder 6 unterstützt wird. Eine Fixiereinrichtung 7 ist an der Gasfeder 5 angebracht.

Die Gasfeder 5 besteht aus dem Zylinder 8, in dem ein an einer Kolbenstange 9 angeordneter Kolben mittels Gas druckbeaufschlagt ist. Die Gasfeder 5 ist an einem Ende am Futterkasten 1 gelenkig befestigt, nämlich in einem Lager 10, das auf der Stirnseite 11 des Längsholmes 26 des Futterkastens 1 befestigt ist, wobei der Lagerbolzen 12 ein Auge 13 der Kolbenstange 9 durchgreift. Das andere Ende der Gasfeder 5 ist an dem Hilfsrahmen 3 befestigt, und zwar gleichfalls schwenkbar in einem Lager 14. Der Zylinder 8 der Gasfeder 5 trägt nahe seinem futterkastenseitigen Ende eine Hülse 15, die mit einem Längsschlitz 16 versehen ist, welcher von der Spannschraube 17 durchquert wird. Die Hülse 15 ist in dem dem Flügel 2 zugewendeten Bereich, also oberhalb der Kolbenstange 9, mit einer in horizontaler Ebene angeordneten Schwenkachse 18 ausgerüstet, auf der eine Klinke 19 schwenkbar gelagert ist. Die Klinke 19 erstreckt sich im wesentlichen parallel zur Kolbenstange 9 und in einer durch die Längsachse 20 der Kolbenstange 9 sich erstreckenden, senkrecht zur Fensterebene ausgerichteten Ebene.

Nahe dem freien Ende der Klinke 19 trägt sie eine Fangnase 21 und einen Griffansatz 22. Die Rückseite 23 der Fangnase 21 ist als Auflaufschräge 24 ausgebildet. Die Wirkfläche der Fangnase 21 und die Auflaufschräge 24 sind Teil einer Ummantelung 25 aus elastischem Kunststoff.

In der Schließstellung des Dachfensters ist der Flügel 2 auf dem Futterkasten 1 aufliegend und der Flügel 2 gegen den Futterkasten 1 verriegelt, wobei die nahe der horizontalen Klappachse 28 des Dachfensters im Bereich des Längsholmes 26 des Futterkastens 1 angeordnete Druckfeder 6 unter Vorspannung sich befindet und die Gasfeder 5 ist in eingeschobenem Zustand der Kolbenstange 9. Die Klinke 19 liegt unter dem Einfluß ihres Eigengewichtes auf dem Auge 13 der Kolbenstange 9 auf, wobei die Fangnase 21 im Abstand vom Lager 10 unterhalb dieses futterkastenseitigen Lagers 10 angeordnet ist.

Nach dem Lösen der Verriegelung des Flügels 2 gegen den Futterkasten 1 bewirkt die gespeicherte Kraft der Druckfeder 6 ein Anheben des Flügels 2 um die Klappachse 28. Dabei genügt ein Anheben des Flügels 2 um wenige Grade gegenüber der Ebene des Futterkastens 1, damit die Anlenkstellen der Gasfeder 5 des futterkastenseitigen Lagers 10 zum hilfsrahmenseitigen bzw. flügelseitigen Lager 14 zueinander stärker versetzt werden, wodurch die Kraft der Gasfeder 5 wiederum wirksamer auf den Flügel 2 einwirken kann. Bei der Öffnungsbewegung des Flügels 2 gleitet die Klinke 19 auf dem Auge 13 der Kolbenstange 9 entlang in Richtung auf das Lager 10 zu. Die Druckfeder 6 hebt sich von ihrer Druckplatte 29 auf der Stirnseite 11 des Futterkastens 1 ab und der Gewichtsausgleich wird dann ausschließlich von den Gasfedern 5 übernommen.

Die Öffnungsbewegung des Flügels 2 unter dem Einfluß der Gasfedern 5 wird beendet, wenn die Fangnase an dem Auge 13 der Kolbenstange 9 bzw. an dem Lager 10 zur Anlage gelangt. Zufolge des Zusammenwirkens der Fangnase 21 der Klinke 19 mit dem Lager 10 am Futterkasten 1 bzw. dem im Lager 10 schwenkbar angeordneten Auge 13 der Kolbenstange 9 wird der Ausfahrhub der Kolbenstange 9 begrenzt. Diese Begrenzung entspricht einem bei Wohndachfenstern üblichen Öffnungswinkel des Flügels 2 gegenüber dem Futterkasten 1. Wird der Flügel 2 wieder geschlossen, gleitet die Klinke 19 auf der Kolbenstange 9 und deren Auge 13 entlang nach unten. Das Dachfenster ist somit bei üblicher Betätigung stets in die Standard-Aussichtsstellung für ein Wohndachfenster zu bringen.

Ist es aber erforderlich, daß durch die Öffnung des Futterkastens 1 hindurch der unter der Dachfläche befindliche Wohnraum verlassen werden soll oder muß, ist der Flügel 2, wie zuvor beschrieben, in diejenige Öffnungsstellung zu bringen, die in Fig. 1 gestrichelt dargestellt ist und die der bei Wohndachfenstern üblichen Öffnungsweite entspricht. Wenn diese Aussichtsstellung erreicht ist, werden die Klinken 19 an den Griffansätzen 22 ergriffen und angehoben, so daß die Fangnasen 21 außer Eingriff mit den Anschlägen 27 gelangen. Damit ist die Fixierung der Kraftwirkung der Gasfedern 5 aufgehoben und die Gasfedern 5 bewirken ein selbsttätiges weiteres Anheben des Flügels 2 in die in Fig. 1 ausgezogen dargestellte Notöffnungsstellung, wobei die Fangnasen 21 den Kolbenstangen 9 entlanglaufen. In der Notöffnungsstellung ist die Öffnung des Futterkastens 1 weitgehend freigegeben.

Wird der Flügel 2, ausgehend aus der Notöffnungsstellung geschlossen, gleiten die Fangnasen 21 der Klinke 19 auf den Kolbenstangen 9 nach unten. Beim Übergang von der Kolbenstange 9 auf ihr Auge 13 wird infolge der Auflaufschräge 24 der Fangnase 21 die Klinke 19 leicht angehoben, gleitet druckfrei über das Auge 19 bzw. das Lager 10 entlang und die Klinke 19 fällt dann infolge ihres Eigengewichtes hinter den Anschlag 27, wenn die Fangnase 21 den Bereich des Auges 13 verlassen hat. Damit ergibt sich die Begrenzung des Ausfahrhubes der Kolbenstange 9 auf die für ein Wohndachfenster erforderliche Aussichtsöffnung in automatischer Weise, ohne daß zusätzliche Handgriffe dazu erforderlich sind.

Zur Einstellung unterschiedlicher Öffnungsweiten für die Aussichtsstellung des Flügels 2 bzw. zur Anpassung an unterschiedliche Dachneigungen ist die Hülse 15 nach Lösen der Spannschraube 17 auf dem Zylinder 8 der Gasfeder 5 längsverschiebbar und an der gewünschten Stelle erneut festlegbar durch ein Anziehen der Spannschraube 17.

Mit der selbsttätig wirkenden Fixiereinrichtung 7 zur Begrenzung des Ausfahrhubes der Kolbenstange 9 der Gasfeder 5 ist somit ein Dachfenster geschaffen, das mit eingeschränkter Öffnungsweite als Wohndachfenster mit dafür gebräuchlicher Aussichtsstellung verwendbar ist und das im Bedarfsfall durch einfaches Anheben der Klinke 19 weiterhin den Flügel 2 in eine Notöffnungsstellung bewegt und das darüber hinaus beim nachfolgenden Schließen selbsttätig wieder in seine Begrenzung des Ausfahrhubes der Kolbenstange 9 gelangt, wobei dieses mit einfachen Mitteln erfolgt, eine laiengerechte Bedienung ermöglicht ist und ohne daß zusätzliche Arbeitsschritte bei der Befestigung am Dachfenster erforderlich sind.

In den Fig. 5 und 6 ist eine weitere Ausgestaltungsform einer Fixiereinrichtung 7′ dargestellt. Die auf dem Zylinder 8 der Gasfeder 5 klemmbefestigte, mit einem Längsschlitz 41 ausgestattete Hülse 39 trägt eine Klinke 30 mit einem etwa U-förmigen Querschnitt. Die Schwenkachse 38 der Klinke 30 an der Hülse 39 erstreckt sich horizontal, nämlich parallel zur Stirnseite 11 des Futterkastens 1 und ist derart angeordnet, daß sich die Schwenkachse 38 gleichzeitig durch die Längsachse der Kolbenstange 9 erstreckt. Am freien Ende trägt die Klinke 30 einen aus dem Steg 42 des U-Querschnitts herausragenden Griffansatz 43, an den die Fangnasen 32 angrenzen, die jeweils an einem der Schenkel 31 der Klinke 30 angeformt sind. Je eine Fangnase 32 erstreckt sich zu beiden Seitenflächen 35 des Lagers 34. Der Anschlag 33 für diese Fangnasen 32 wird von den diese Seitenflächen 35 überragenden Stummeln 37 des Lagerbolzens 36 gebildet, die von den Fangnasen 32 hintergriffen sind.

Die Hülse 39 trägt an ihrem der Kolbenstange 9 zugewandten Ende eine Feder 40, wie aus Fig. 6 ersichtlich, die auf den Steg 42 der Klinke 30 unter Vorspannung in der Nähe des schwenklagerseitigen Endes der Klinke 30 einwirkt. Es entsteht dadurch ein auf die Klinke 30 ausgeübtes, um die Schwenkachse 38 wirksam werdendes Moment, das bewirkt, daß sich die Fangnasen 32 nicht ungewollt von ihrem Anschlag 33 lösen können und daß beim Schließen des Flügels, ausgehend von dessen Notöffnungsstellung, die Fangnasen 32 wieder automatisch hinter die Stummeln 37 des Lagerzapfens 36 des Lagers 34 einrasten.

## Patentansprüche

1. Dachfenster mit Futterkasten (1), Flügel (2) und Gewichtsausgleichsvorrichtung (4), die von mindestens einer Gasfeder (5) gebildet ist, welche mit einem vom Lager für das Auge der Kolbenstange (9) der Gasfeder gebildeten Ende am Futterkasten (1) und mit dem anderen vom Lager des Zylinders (8) der Gasfeder gebildeten Ende am Flügel (2) jeweils gelenkig befestigt ist, wobei der Flügel (2) nach seiner Entriegelung vom Futterkasten (1) unter dem Einfluß der Gasfeder (5) weitgehend selbsttätig geöffnet wird und bei vollem Ausfahrhub der Kolbenstange (9) aus dem Zylinder (8) der Gasfeder der Flügel in eine Notöffnungsstellung gebracht ist, in welcher die Öffnung des Futterkastens vom Flügel freigegeben ist, dadurch gekennzeichnet, daß der Zylinder (8) der Gasfeder (5) mit einer als Fixiereinrichtung (7) auf die Gasfeder (5) einwirkenden Hülse (15) versehen ist, an der eine mit einer Fangnase (21) versehene Klinke (19) schwenkbar gelagert ist und daß die Fangnase (21) hinter einen am Futterkasten (1) befestigten Anschlag (27) zur Begrenzung des Ausfahrhubs der Kolbenstange (9) bei gegenüber dem Futterkasten (1) unverriegeltem Zustand des Flügels (2) bringbar ist.

2. Dachfenster nach Anspruch 1, dadurch gekennzeichnet, daß die Schwenkachse (18) für die Klinke (19) in dem dem Flügel (2) zugewendeten Bereich der Hülse (15) angeordnet ist und die Klinke (19) im wesentlichen parallel zur Kolbenstange (9) und oberhalb der Kolbenstange (9) in der durch die Längsachse (20) der Kolbenstange (9) sich erstreckenden, senkrecht zur Fensterebene ausgerichteten Ebene angeordnet ist.

3. Dachfenster nach einem der Ansprüche 1 und 2, dadurch gekennzeichnet, daß die die Klinke (19) tragende Hülse (15) längeneinstellbar auf dem Zylinder (8) der Gasfeder (5) befestigt ist.

4. Dachfenster nach einem der Ansprüche 1 bis 3, dadurch gekennzeichnet, daß die Hülse (15) mit einem Längsschlitz (16) versehen und der Längsschlitz (16) quer von einer Spannschraube (17) durchgriffen ist.

5. Dachfenster nach einem der Ansprüche 1 bis 4, dadurch gekennzeichnet, daß der Anschlag (27) für die Fangnase (21) vom Auge (13) der Kolbenstange (9) bzw. von dem dem Auge (13) zugeordneten Lager (10) gebildet ist.

6. Dachfenster nach einem der Ansprüche 1 bis 5, dadurch gekennzeichnet, daß die Rückkante (23) der Fangnase (21) mit einer Auflaufschräge (24) versehen ist.

7. Dachfenster nach einem der Ansprüche 1 bis 6, dadurch gekennzeichnet, daß die Klinke (19) mit einem Griffansatz (22) versehen ist.

8. Dachfenster nach einem der Ansprüche 1 bis 7, dadurch gekennzeichnet, daß zumindest die Fangnase (21) der Klinke (19) mit einer Ummantelung (25) aus Kunststoff ausgerüstet ist.

9. Dachfenster nach einem der Ansprüche 1 bis 8, wobei an jeder Längsseite des Dachfensters je eine Gasfeder angeordnet ist, dadurch gekennzeichnet, daß jede Gasfeder (5) mit einer Klinke (19) versehen und die beiden Klinken (19) bewegungsschlüssig miteinander gekuppelt sind.

10. Dachfenster nach einem der Ansprüche 1 bis 9, dadurch gekennzeichnet, daß nahe der horizontalen Klappachse (28) des Flügels (2) der Flügel (2) mit einer mit' der Stirnseite (11) des Längsholms (26) des Futterkastens (1) zusammenwirkenden Druckfeder (6) versehen ist.

11. Dachfenster nach Anspruch 10, dadurch gekennzeichnet, daß auf der Stirnseite (11) des Futterkastens (1) eine Druckplatte (29) als Abstützfläche für die Druckfeder (6) befestigt ist.

12. Dachfenster nach einem der Ansprüche 1 bis 11, dadurch gekennzeichnet, daß die Klinke (30) mit einem etwa U-förmigen Querschnitt versehen und an jedem der Schenkel (31) des U-Querschnitts mit einer Fangnase (32) ausgerüstet ist und der Anschlag (33) für die Fangnasen (32) von die Seitenflächen (35) des futterkastenseitigen Lagers (34) beidseitig überragenden Stummeln (37) des Lagerbolzens (36) gebildet ist.

13. Dachfenster nach Anspruch 12, dadurch gekennzeichnet, daß die Schwenkachse (38) der Klinke (30) an der Hülse (39) horizontal und die Längsachse der Kolbenstange (9) schneidend angeordnet ist.

14. Dachfenster nach Anspruch 13, dadurch gekennzeichnet, daß an der Hülse (39) eine Feder (40) befestigt ist, die nahe dem von den Fangnasen (32) abgewandten Ende der Klinke (30) auf diese im Sinn des automatischen Einrastens der Fangnasen (32) hinter die Stummeln (37) einwirkt.

## Claims

1. A roof window with a frame (1), casement (2) and weight-compensating device (4), constructed of at least one pneumatic spring (5), which is secured in an articulated manner to the frame (1) by means of one end formed by the mounting for the lug of the piston rod (9) of the pneumatic spring (5) and to the casement (2) by the other end formed of the mounting for the cylinder (8) of the pneumatic spring (5), wherein the casement (2) when unlocked from the frame (1) is opened largely automatically under the effect of the pneumatic spring (5) and is brought into an emergency open position by full extension of the piston rod (9) from the cylinder (8) of the pneumatic spring (5), in which the opening of the frame (1) is unencumbered by the casement (2), characterised in that the cylinder (8) of the pneumatic spring (5) is provided with a sleeve (15) which acts on the pneumatic spring (5) as fixing device (7), on the sleeve (15) a catch (19) fitted with a dog (21) is swingably mounted and in that the dog (21) can be placed behind a stop (27) mounted on the frame (1) to limit the stroke of the piston rod (9) when the casement (2) is unlocked from the frame (1).

2. A roof window according to claim 1, characterised in that the swinging axis (18) for the catch (19) is located in the part of the sleeve (15) facing the casement (2) and the catch (19) extends substantially parallel to the piston rod (9) and above the piston rod (9) in the longitudinal axis (20) of the piston rod (9) at right angles to a plane in the plane of the window.

3. A roof window according to one of claims 1 and 2, characterised in that the sleeve (15) bearing the catch (19) is secured to the cylinder (8) of the pneumatic spring (5) in a manner which is adjustable for length.

4. A roof window according to one of claims 1 to 3, characterised in that the sleeve (15) is provided with a longitudinal slot (16) and the longitudinal slot (16) is transversely engaged by a tensioning screw (17).

5. A roof window according to one of claims 1 to 4, characterised in that the stop (27) for the dog (21) is formed from the lug (13) of the piston rod (9) or from the mounting (10) which engages the lug (13).

6. A roof window according to one of claims 1 to 5, characterised in that the rear edge (23) of the dog (21) is provided with a lead-in ramp (24).

7. A roof window according to one of claims 1 to 7, characterised in that the catch (19) is provided with a grip (22).

8. A roof window according to one of claims 1 to 7, characterised in that at least the dog (21) of catch (19) is provided with a plastics covering (25).

9. A roof window according to one of claims 1 to 8, in which a pneumatic spring (5) is located on both longitudinal sides of the roof window, characterised in that each pneumatic spring (5) is equipped with one catch (19) and the two catches (19) are connected together by a movement interlock.

10. A roof window according to one of claims 1 to 9, characterised in that the casement (22) is provided with a compression spring (6) which acts together with the front side (11) of the longitudinal member (26) of the frame (1) close to the horizontal hinge axis (28) of the casement (2).

11. A roof window according to claim 10, characterised in that a pressure plate (29) is secured to the front side (11) of the frame (1) as a supporting surface for the compression spring (6).

12. A roof window according to one of claims 1 to 11, characterised in that the catch (30) has a U-shaped cross-section and that each limb (31) of the U-shaped cross-section is equipped with a dog (32) and the stop (33) for the dogs (32) is formed from the ends (37) of the mounting bolts (36) projecting from the side surfaces (35) of the mounting (34) on both sides of the frame (1).

13. A roof window according to claim 12, characterised in that the swinging axis (38) of the catch (30) is horizontal to the sleeve (39) and intersects the longitudinal axis of the piston rod (9).

14. A roof window according to claim 13, characterised in that a spring (40) is secured on the sleeve (39) which acts close to the end of the catch (30) away from the dogs (32) so as to automatically engage the dogs (32) behind the ends (37).

## Revendications

1. Lucarne comportant un caisson dormant (1), un battant (2) et un dispositif d'équilibrage (4) formé d'au moins un ressort à gaz (5) dont une extrémité formée par le palier pour l'oeillet de la tige de piston (9) du ressort à gaz est fixée de manière articulée au caisson dormant (1) et l'autre extrémité formée par le palier du cylindre (8) du ressort à gaz est fixée des manière articulée au battant (2), le battant (2) après son déverrouillage par rapport au caisson dormant (1) s'ouvrant automatiquement sous l action des ressorts à gaz (5) et lorsque la tige de piston (9) est complètement déployée par rapport au cylindre (8) du ressort à gaz, le battant peut être mis en position d'ouverture de secours dans laquelle le battant dégage l'ouverture du caisson dormant, lucarne caractérisée en ce que le cylindre (8) du ressort à gaz (5) est muni d'un manchon (15) constituant le dispositif de blocage (7) agissant sur le ressort à gaz (5), ce manchon portant de manière pivotante un verrou (19) muni d'un bec d'accrochage (21) et ce bec (21) peut être mis derrière une butée (27) fixée au caisson dormant (1) pour limiter la course de déploiement de la tige de piston (9) lorsque le battant (2) est déverrouillé par rapport au caisson (1).

2. Lucarne selon la revendication 1, caractérisée en ce que l'axe de basculement (18) du verrou (19) est prévu dans la partie du manchon (15) tournée vers le battant (2) et le verrou (19) s'étend pratiquement parallèlement à la tige de piston (9) audessus de cette tige (9) dans un plan passant par l'axe longitudinal (20) de la tige de piston (9) et perpendiculaire au plan de la lucarne.

3. Lucarne selon l'une des revendications 1 et 2, caractérisée en ce que le manchon (15) qui porte le verrou (19) est fixé de manière réglable longitudinalement sur le cylindre (8) du ressort à gaz (5).

4. Lucarne selon l'une des revendications 1 à 3, caractérisée en ce que le manchon (15) comporte une fente longitudinale (16) traversée transversalement par une vis de serrage (17).

5. Lucarne selon l'une des revendications 1 à 4, caractérisée en ce que la butée (27) pour le bec d'accrochage (21) est formée par l'oeillet (13) de la tige de piston (9) ou par le palier (10) associé à l'oeillet (13).

6. Lucarne selon l'une des revendications 1 à 5, caractérisée en ce que le bord arrière (23) du bec d'accrochage (21) est muni d'une surface d'attaque (24).

7. Lucarne selon l'une des revendications 1 à 6, caractérisée en ce que le verrou (19) est muni d'un prolongement de préhension (22).

8. Lucarne selon l'une des revendications 1 à 7, caractérisée en ce qu'au moins le bec d'accrochage (21) du verrou (19) est muni d'une gaine (25) en matière synthétique.

9. Lucarne selon l'une des revendications 1 à 8 comportant sur chaque grand côté de la lucarne un ressort à gaz, lucarne caractérisée en ce que chaque ressort à gaz (5) est muni d'un verrou (19) et les deux verrous (19) sont couplés par une liaison de mouvement.

10. Lucarne selon l'une des revendications 1 à 9, caractérisée en ce qu'au voisinage de l'axe de basculement horizontal (28) du battant (2), ce battant (2) est muni d'un ressort de compression (6) coopérant avec l'une des faces (11) du grand côté (26) du caisson dormant (1).

11. Lucarne selon la revendication 10, caractérisée par une plaque d'appui (29) fixée sur la face (11) du caisson dormant (1), cette plaque constituant une surface d'appui pour le ressort de compression (6).

12. Lucarne selon l'une des revendications 1 à 11, caractérisée en ce que le verrou (30) présente une section sensiblement en forme de U et chaque branche (31) de cette section en U est munie d'un bec d'accrochage (32), la butée (33) pour les becs d'accrochage (32) étant constituée par des moignons (37) de l'axe de palier (36), et qui dépassent des deux côtés la surface latérale (35) du palier (34) du caisson dormant.

13. Lucarne selon la revendication 12, caractérisée en ce que l'axe de basculement (38) du verrou (30) est horizontal sur le manchon (39) en coupant l'axe longitudinal de la tige de piston (9).

14. Lucarne selon la revendication 13, caractérisée par un ressort (40) fixé au manchon (39), ressort qui agit sur l'extrémité du verrou (30) opposée à celle des becs d'accrochage (32) pour provoquer l'accrochage automatique des becs d'accrochage (32) derrière les moignons d'axe (37).
